# EUROPÄISCHE PATENTSCHRIFT

(11) **EP 1 415 095 B1**
(45) Veröffentlichungstag und Bekanntmachung des Hinweises auf die Patenterteilung: **14.12.2005**
(21) Anmeldenummer: 01974163.6
(22) Anmeldetag: 10.08.2001
(51) Int. Cl.: F15B 13/04, F15B 13/043

(54) **STEUEREINRICHTUNG FÜR DIE KONTINUIERLICHE BEWEGUNG EINES HYDRAULISCHEN STELLMOTORS**
CONTROL DEVICE FOR THE CONTINUOUS DRIVE OF A HYDRAULIC PILOT MOTOR
DISPOSITIF DE COMMANDE DESTINEE AU MOUVEMENT CONTINU D'UN MOTEUR D'UN SERVOMOTEUR HYDRAULIQUE

(43) Veröffentlichungstag der Anmeldung: 06.05.2004
(73) Patentinhaber: ZF Lenksysteme GmbH, 73527 Schwäbisch Gmünd (DE)
(72) Erfinder: LINSER, Jörg, 73540 Heubach (DE)
(86) Internationale Anmeldenummer: PCT/EP2001/009264
(87) Internationale Veröffentlichungsnummer: WO 2003/014576

(56) Entgegenhaltungen:
- DE-A- 19 601 662
- US-A- 5 979 498
- PATENT ABSTRACTS OF JAPAN vol. 012, no. 464 (M-771), 6. Dezember 1988 (1988-12-06) & JP 63 188574 A (NISSAN MOTOR CO LTD), 4. August 1988 (1988-08-04)

## Beschreibung

### a)

**Die Erfindung bezieht sich auf eine Steuereinrichtung nach dem Oberbegriff des Patentanspruchs 1.**

### b)

Proportionalventil-Anordnungen, wie sie beispielsweise als Servoventil-Anordnungen zur Betätigung eines hydraulischen Stellmotors z.B. in Form eines Arbeitszylinders 27 (Figur 1) eingesetzt werden, können aus einzelnen Modulen D1 bis D4 zusammengesetzt sein. Diese Module bilden dann in Form von vorgesteuerten und druckproportional gesteuerten Schließventilen die vier steuerbaren Drosseleinrichtungen D1, D2, D3, D4 einer in Figur 1 dargestellten hydraulischen Brückenschaltung.

Figur 1 zeigt das Schaltprinzip einer solchen Servoventil-Anordnung in der so genannten Open-Center-Ausführung (Ausführung nach dem Prinzip der offenen Mitte) in Neutralstellung, bei der alle vier Drosseleinrichtungen offen sind, so dass ein von einer Pumpe P aus einem Tank T gefördertes Fluid nahezu ungehindert über die Drosseleinrichtungen zu dem Tank T zurück fließen kann. Von den Punkten A und B führen Leitungen LA bzw. LB zu Arbeitsräumen a bzw. b des Arbeitszylinders 27, die durch einen Arbeitskolben AK voneinander getrennt sind. In der gezeigten Neutralstellung ist der Druck in beiden Arbeitsräumen a, b gleich groß, so dass der Arbeitskolben AK in Ruhe bleibt.

Nicht alle Module D1 bis D4 müssen steuerbar sein. Um die Bewegung des Arbeitskolbens steuern zu können, genügt im Grunde genommen eine Reihenschaltung von zwei Drosseleinrichtungen D1 und D4, von denen eine steuerbar sein muss; dabei kann für den Arbeitskolben eine Feder vorgesehen sein, die ihn in eine Richtung drängt, oder der Arbeitsraum b kann auf einem anderweitig gesteuerten oder konstanten Druck gehalten sein, dessen Betrag zwischen dem Pumpendruck und dem Druck des Tanks (das ist meist der Atmosphärendruck) liegt.

Die Erfindung bezieht sich auf **eine Steuereinrichtung mit wenigstens** einem steuerbaren Modul (z. B. D1) oder auch mit einem Paar von Modulen (z. B. D1 mit D3). **Um das Verständnis für die Aufgabe der Erfindung zu erleichtern und um zu einer knappen Darstellung zu kommen, wird nun die bisher übliche Funktionsweise der** **Figuren 2 bis 4 beschrieben, ohne jedoch zunächst auf erfindungsgemäße Merkmale einzugehen.**

Gemäß Figur 2 besteht ein solcher Modul D1 grundsätzlich aus einer in einen Ventilblock (Gehäuse G) eingebrachten Gehäusebohrung 1, in der ein Kolben 3 axial hin- und herbewegt werden kann. Ein Dichtelement 4 auf dem Kolbenumfang trennt Druckräume 2 und 5 voneinander und wirkt gleichzeitig als reibungsarme Führung des Kolbens 3 in der Gehäusebohrung 1. Soll der durch Pfeile angedeutete Fluidstrom von einem Zulaufkanal 14 über einen Ringspalt 17 zu einem Ablaufkanal 13 vermindert oder ganz unterbrochen werden, wird eine Drosselnadel 9 durch eine Stellkraft in eine Drosselöffnung 8 bewegt. Diese Drosselöffnung 8 befindet sich in einer festgehaltenen Scheibe 6, die auch in ein Gehäuse G oder in einen Deckel D integriert sein kann und die zusammen mit dem Kolben 3 und der Gehäusebohrung 1 den Druckraum 5 bildet. Die axiale Stellkraft an der Drosselnadel 9 kann mechanisch, elektromotorisch, elektromagnetisch, hydraulisch oder pneumatisch aufgebracht werden. Das Einschieben der Drosselnadel 9 in die Drosselöffnung 8 verringert den Durchlaufquerschnitt für den durch eine Vordrosselbohrung 12 über einen Kanal 10 in einen Tank T strömenden Fluidstrom. Durch diese Drosselung des Fluidstroms baut sich im Druckraum 5 ein höherer Druck auf Infolge des damit entstandenen Ungleichgewichts zwischen einerseits den Kräften, die auf die linke Seite des Kolbens 3 wirken, und andererseits den Kräften, die auf die rechte Seite des Kolbens 3 wirken, wird der Kolben 3 in Richtung auf den Ringspalt 17 bewegt. Dadurch verringert sich die Weite des Ringspalts 17, der die Verbindung vom Zulaufkanal 14 zum Ablaufkanal 13 herstellt. Infolgedessen nimmt der Fluiddruck im Zulaufkanal 14 zu. Der Fluiddruck im Raum 5 ist der Stellkraft an der Drosselnadel 9 proportional. Dieser Fluiddruck ist wiederum dem Fluiddruck im Zulaufkanal 14 proportional, wodurch sich insgesamt eine Proportionalität zwischen der an der Drosselnadel 9 wirkenden Stellkraft und dem im Zulaufkanal 14 erzeugten Fluiddruck einstellt.

Wenn für die Funkion beispielsweise einer hydraulischen Brückenschaltung, wie sie bei Servoventilen üblich ist, zwei solcher Module D1, D3 von insgesamt vier Modulen zeitgleich dieselbe Schließfunktion ausführen sollen, vgl. hierzu Figur 3, so können diese nahezu baugleich ausgeführt und gemeinsam von der Drosseleinheit eines Moduls D1, bestehend aus Drosselnadel 9 und Drosselöffnung 8, gesteuert werden. Für diese gemeinsame Steuerung wird eine hydraulische Verbindung vorgesehen zwischen einerseits dem Druckraum 5 eines mit einer Drosseleinheit versehenen Moduls D1 und andererseits dem entsprechenden Druckraum (53 in Figur 4) eines oder mehrerer anderer Module, die dann ohne Drosseleinheit und ohne Vordrosselbohrung 12 ausgeführt sind und mitgesteuert werden. Die hydraulische Verbindung kann vorzugsweise in Form eines internen Gehäusekanals (1_3 in Figur 4) ausgeführt sein.

Figur 4 zeigt das Schema einer derart ausgeführten Servoventil-Anordnung. Figur 4 geht von dem in Figur 3 wiedergegebenen Zustand aus, bei dem D1 und D3 offen sind, während D2 und D4 geschlossen sind, so dass der Pumpendruck (Druck am Ausgang der Pumpe P) über die geöffnete Drosseleinrichtung D1 in Richtung des Pfeiles im Arbeitsraum a des Arbeitszylinders 27 auf den Arbeitskolben AK wirkt.

Bei Verwendung in einem Closed-Center-System (System mit geschlossener Mitte) halten beide Drosselnadeln 9 und 92 im Neutralzustand die zugehörigen Drosselöffnungen 8, 82 geschlossen. Soll der Arbeitskolben AK beispielsweise nach rechts bewegt werden, dann wird die Drosselnadel 9 nach links bewegt, um die Drosselöffnung zu öffnen.
Bei einem Open-Center-System wird immer nur eine (aktive) der Drosselnadeln 9, 92 durch eine Stellkraft mehr oder weniger in ihre Drosselöffnung 8, 82 geschoben, während auf die andere (passive) Drosselnadel keine Stellkraft wirkt, so dass diese Drosselnadel außerhalb ihrer Drosselöffnung bleibt. Je nachdem in welche Richtung der Arbeitskolben AK verschoben werden soll, vertauschen die Drosselnadeln ihre aktive bzw. passive Rolle.

In Figur 4 ist die Drosseleinrichtung D1 (und D3) passiv, wobei die Druckverhältnisse (unter Berücksichtigung der unterschiedlich großen druckbeaufschlagten Flächen auf beiden Seiten des Kolbens 3) dafür sorgen, dass der Ringspalt 17 weit geöffnet ist. Da D4 (und D2) (anders als in der Neutralstellung nach Figur 1) nahezu geschlossen ist, herrscht am Punkt A ein Druck oberhalb des Druckes im Tank T, und über die Leitung LA wird im Arbeitsraum a Druck in Pfeilrichtung auf den Arbeitskolben AK ausgeübt.

Wie ist es nun dazu gekommen, dass D4 nahezu geschlossen ist? Das beruht darauf, dass auch D2 nahezu geschlossen ist und D4 von D2 mitgesteuert ist, indem nämlich der Druckraum 52 von D2 über einen Kanal 2_4 mit dem Druckraum 54 von D4 verbunden ist, so dass in beiden Druckräumen der gleiche Druck herrscht.

D2 ist auf folgende Weise nahezu geschlossen worden:
Zunächst war die Drosselöffnung 82 von D2 noch stärker geöffnet, so dass Fluid relativ unbehindert von der Pumpe P über den Zulaufkanal 142 durch eine Vordrosselbohrung 122 im Kolben 32 und über die Drosselöffnung 82 und den Kanal 2_T zum Tank T fließen konnte. Dann wurde die Drosselöffnung 82 durch Verschieben der Drosselnadel 92 nach links stärker verschlossen. Dadurch hat sich im Druckraum 52 ein höherer Druck aufgebaut, was eine Verschiebung des Kolbens 32 nach links zur Folge hatte. Dadurch ist für das von der Pumpe kommende Fluid der Weg vom Zulaufkanal 142 zum Ablaufkanal 132 (und damit zum Punkt B und zur Drosseleinrichtung D3 und zum Tank T) nahezu verschlossen worden, und der Druck am Punkt B nahezu auf den Druck im Tank T verringert worden.

Der Vorteil der nach der Beschreibung ausgeführten Module besteht in ihrem einfachen und kostenverringernden Aufbau. Da im Gegensatz zu den üblichen am Umfang dichtenden Längsschieber- und Drehschieber-Hülse-Einheiten hier stimseitig abgedichtet wird, entfällt die mit engen Toleranzen behaftete und damit fertigungsaufwendige Passung zwischen Schieber und Bohrung. Damit verbunden ist auch ein Verzicht auf besondere Werkstoffe und deren teure Bearbeitung hinsichtlich Oberflächen- und Wärmebehandlung. Beim beschriebenen Modul haben sich Kolben und Gehäuse aus einer Leichtmetalllegierung auch für hohe Fluiddrücke als ausreichend erwiesen.

Die in Figur 2 dargestellten Federelemente 11; die auch durch ein großes (z. B. versenkt eingebautes) Federelement 11a (bei D4 in Figur 4 gezeigt) ersetzt werden können, haben in der Neutralstellung die Aufgabe, den Kolben 3 so in Richtung auf den Ringspalt 17 zu drücken, daß durch Drosselung des Fluidstroms im Ringspalt 17 eine vorbestimmbare Druckdifferenz entsteht, die bei Eintreten des Drosseleffekts an der Drosseleinheit, bestehend aus Drosselnadel 9 und Drosselöffnung 8, eine Druckkraft auf der Stirnfläche 16 (Figur 2) des Kolbens 3 ermöglicht, die die Reibung des Dichtelements 4 überwindet. Diese Reibung wird zusätzlich noch durch die Federkraft des Federelements 11 überwunden.

Die Drosselöffnung 8 befindet sich in einer Scheibe 6. die den hinteren Abschluß des Druckraumes 5 bildet. Das durch die Drosselöffnung 8 in den Raum 7 strömende Fluid wird durch die Leitung 10 in Figur 2 (bzw. 1_T in Figur 4) in den Tank T des Systems zurückgeführt.

Bei Verwendung des in Figur 4 dargestellten, **aber noch nicht durch die Erfindung weitergebildeten** Systems (oder auch nur des in Figur 2 dargestellten, **aber noch nicht durch die Erfindung weitergebildeten** Moduls, das mit einer Drossel in Serie geschaltet ist) in Open-Center-Technik **wird** der hohe Fluiddruck im Zulaufraum 23 einen sehr hohen Leckfluidstrom durch die Vordrosselbohrung 12, **die Drosselöffnung 8 und den Kanal 1_T** in Richtung Tank bewirken, was einer starken Verminderung der Bewegungsleistung des Arbeitskolbens AK des Arbeitszylinders 27 entspricht.

### c1) Aufgabe

**Es ist Aufgabe der Erfindung, die Steuereinrichtung so zu gestalten, dass die Bewegungsleistung des Arbeitskolbens eines gesteuerten Arbeitszylinders erhöht wird.**

### c2) Lösung

**Durch die Steuereinrichtung mit den Merkmalen des Patentanspruchs 1 wird ein hoher Leckfluidstrom vermieden und dadurch die Arbeitsleistung des Arbeitskolbens eines gesteuerten Arbeitszylinders erhöht.**

### d) Kurzbeschreibung der Abbildungen

**Figur 1 zeigt das oben bereits beschriebene Schaltprinzip einer Servoventil-Anordnung in der so genannten Open-Center-Ausführung (Ausführung nach dem Prinzip der offenen Mitte) in Neutralstellung,**
**Figur 2 zeigt eine oben bereits beschriebene schematische Darstellung von einem der in Figur 1 verwendeten Module.**
**Figur 3 zeigt erneut das Schaltprinzip nach Figur 1, jedoch in einer oben bereits beschriebenem Arbeitsstellung.**
**Figur 4 zeigt das Schema einer Servoventil-Anordnung entsprechend dem in Figur 3 wiedergegebenen Zustand und mit den Merkmalen der Erfindung.**

### e) Ausführungsbeispiel

Entsprechend der Erfindung **kann ein hoher Leckfluidstrom** vermieden werden, wenn der Kolben 3 so ausgeführt ist, dass in seiner Stirnseite 16 (Figur 2) die Vorsteuerbohrung 12 mündet und deren dortige Bohrungsöffnung durch die Anlage der Stirnseite 16 an die Anschlagfläche 60 der Scheibe 6 (oder an einer sonstigen entsprechenden Anschlagfläche für den Kolben 3) verschlossen wird, wenn der Kolben 3 durch Druckbeaufschlagung seiner Stirnfläche 15 gegen die Anschlagfläche 60 der Scheibe 6 (bzw. gegen eine sonstige entsprechende Anschlagfläche für den Kolben 3) gedrückt wird. **Diese Situation ist in Figur 4 bei dem Modul D1 dargestellt.**

Die Vorsteuerbohrungen 12, 122 müssen nicht in den steuerbaren Drosseleinrichtungen D1, D2 angeordnet sein, sondern können sich statt dessen in den mitgesteuerten Drosseleinrichtungen D3, D4 befinden: vergleiche dort die Bezugszeichen 123 und 124. Wenn in einer derart modifizierten Anordnung nach Figur 4 die Drosseleinrichtung D2 vom geöffneten in den geschlossenen Zustand gesteuert werden soll, wird zunächst ein Vorsteuer-Fluidstrom von der Pumpe P über den Zulaufkanal 14, den Ablaufkanal 13, die Vorsteuerbohrung 124 im Kolben der Drosseleinrichtung D4, den Verbindungskanal 2_4, den Druckraum 52, die Drosselöffnung 82, den Verbindungskanal 2_T zum Tank T fließen. Beim Einschieben der Drosselnadel 92 in die Drosselöffnung 82 wird der Druck im Druckraum 52 ansteigen und den Kolben 32 in Schließrichtung bewegen. Gleichzeitig erhöht sich der Druck im Druckraum 54 von D4, so dass sich auch der Kolben von D4 in Schließrichtung bewegt.

### f) Gewerbliche Anwendbarkeit

Die erfindungsgemäße Steuereinrichtung eignet sich besonders für hydraulische Hilfs- oder Fremdkraftlenkungen in Open-Center-Ausführung, weil sie dort das Problem der unerwünschten Leckage bei vollständig geöffnetem Ringspalt 17 löst; sie ist aber auch für den Einsatz in einem Closed-Center-System geeignet.

## Patentansprüche

1. Steuereinrichtung für die kontinuierliche Bewegung eines hydraulischen Stellmotors (27)
mit folgenden Merkmalen:
a) in einem hydraulischen Strömungspfad zwischen einer Pumpe (P) und einem Tank (T) sind in Serie zwei Drosseleinrichtungen (D1, D4) vorgesehen, zwischen denen eine hydraulische Leitung (LA) abzweigt, die zu dem Arbeitsraum (a) des Stellmotors führt;
b) eine der Drosseleinrichtungen besteht aus einer steuerbaren Drossel (D1) mit einem Kolben (3) in einer Gehäusebohrung (1), der auf einer Seite einen Ventilteller trägt, der einen Ringspalt (17) zwischen einem Zuflusskanal (14) und einem Abflusskanal (13) begrenzt,
c) der Druckabfall am Ringspalt (17) ist mittels einer axial in eine Drosselöffnung (8) bewegbaren Drosselnadel (9) kontinuierlich steuerbar, welche auf der anderen Seite des Kolbens (12) in einem hydraulischen Steuerpfad angeordnet ist,
d) der Steuerpfad erstreckt sich vom Zuflusskanal (14) über die Drosselöffnung (8) zum Tank (T), wobei er durch eine Vorsteuerbohrung (12) im Kolben (3) und durch einen Druckraum (5) geführt ist, der zwischen Kolben (3) und Drosselöffnung (8) angeordnet ist,
**dadurch gekennzeichnet,**
**dass** ein Ende der Vorsteuerbohrung (12) an der an den Ringspalt (17) grenzenden Seite des Kolbens (3) im Bereich des Zuflusskanals (14) so angeordnet ist, dass es selbst bei geschlossenem Ringspalt (17) geöffnet bleibt, und
**dass** das andere Ende der Vorsteuerbohrung (12) auf der anderen Seite des Kolbens (3) dort angeordnet ist, wo der Kolben (3) bei vollständigem Öffnen der steuerbaren Drossel (D1) gegen eine Anschlagfläche (60) stößt und dabei dieses andere Ende der Vorsteuerbohrung (12) selbsttätig schließt.

2. Steuereinrichtung **nach Anspruch 1, dadurch gekennzeichnet,**
- **dass** zwei baugleiche Paare von Drosseleinrichtungen **vorgesehen sind,** jedes Paar bestehend aus zwei Drosseleinrichtungen, insgesamt also vier Drosseleinrichtungen (D1, D2, D3, D4), die jeweils axial bewegliche Kolben (3, **32, 33,** ...) aufweisen,
wobei jeweils eine Drosseleinrichtung (D1 bzw. D2) eines Paares (D1, D3 bzw. D2, D4) mittels einer Drosselnadel (9, 92) in einer Drosselöffnung (8; 82) steuerbar ist und ihr Kolben (3, 32) mit einer Anschlagfläche (60, **61)** in einer Gehäusebohrung (1) einen Druckraum (5) bildet
und wobei der Kolben (33) einer zweiten zu dem Paar von Drosseleinrichtungen gehörenden Drosseleinrichtung (D3) mit ihrem Gehäuse (G) einen weiteren Druckraum (53) bildet, der mit dem Druckraum (5) der ersten Drosseleinrichtung (D1) dieses Paares über eine Leitung (1_3) in hydraulischer Verbindung steht,
- **und** dass jeweils eine Drosseleinrichtung (D1 oder D3 bzw. D2 oder D4) jedes Paares (D1, D3 bzw. D2, D4) eine von Stirnfläche zu Stirnfläche des Kolbens (3) führende Vordrosselbohrung (12) aufweist, die so angeordnet ist, daß ihre einem Zuflusskanal (14) zuwandte Bohrungsöffnung in jeder Kolbenstellung geöffnet ist, während ihre andere Bohrungsöffnung bei gegen die Anschlagfläche (60) bewegtem Kolben (3) geschlossen ist.

3. Steuereinrichtung nach Anspruch 1 oder 2, **dadurch gekennzeichnet, dass** die Anschlagfläche (60) Teil eines Deckels (D) für die Gehäusebohrung (1) ist.

4. Steuereinrichtung nach Anspruch 1 oder 2, **dadurch gekennzeichnet, dass** die Anschlagfläche (60) Teil einer Scheibe (6) ist, in welcher sich die Drosselöffnung (8) befindet.

5. Steuereinrichtung nach einem der vorangehenden Ansprüche, **dadurch gekennzeichnet, dass** der Druckraum (5, 52, 53, ...), der zwischen Kolben (3, 32, 33, ...) und Anschlagfläche (60) angeordnet ist, eine Feder (11) enthält, durch welche der Kolben (3, 32, 33, ...) in die Schließstellung der steuerbaren Drossel (D1, D2, D3, ..) gedrängt wird.

6. Steuereinrichtung nach Anspruch 1 oder 2, **dadurch gekennzeichnet, daß** der Kolben (3) an seinem Umfang mit größtem Durchmesser ein Dichtelement (4) trägt, das gleichzeitig als Lagerung des Kolbens in der Gehäusebohrung (1) wirksam ist.

7. Steuereinrichtung nach Anspruch 1 oder 2, **dadurch gekennzeichnet, dass** die Drosselnadel (9) durch eine von außen aufbringbare Stellkraft in die Drosselöffnung (8) bewegbar ist.

8. **Steuereinrichtung nach einem der vorangehenden Ansprüche, dadurch gekennzeichnet, dass die Steuereinrichtung nach dem Prinzip der offenen Mitte arbeitet.**

## Claims

1. Control device for the continuous movement of a hydraulic actuating motor (27), having the following features:
a) two restrictor devices (D1, D4) are provided in series in a hydraulic flow path between a pump (P) and a tank (T), between which restrictor devices (D1, D4) a hydraulic line (LA) branches off which leads to the working space (a) of the actuating motor,
b) one of the restrictor devices comprises a controllable restrictor (D1) having a piston (3) in a housing bore (1), which piston (3) bears a valve head on one side which delimits an annular gap (17) between an inflow channel (14) and an outflow channel (13),
c) the pressure drop at the annular gap (17) can be controlled continuously by means of a restrictor needle (9) which can be moved axially into a restrictor opening (8) and is arranged on the other side of the piston (12) in a hydraulic control path,
d) the control path extends from the inflow channel (14) via the restrictor opening (8) to the tank (T), the said control path being guided through a pilot bore (12) in the piston (3) and through a pressure space (5) which is arranged between the piston (3) and the restrictor opening (8),
**characterized**
**in that** one end of the pilot bore (12) is arranged in the region of the inflow channel (14) on that side of the piston (3) which adjoins the annular gap (17), in such a way that it remains open even when the annular gap (17) is closed, and
**in that** the other end of the pilot bore (12) is arranged on the other side of the piston (3) where the piston (3) comes into contact with a stop face (60), when the controllable restrictor (D1) is completely open, and in the process closes the said other end of the pilot bore (12) automatically.

2. Control device according to Claim 1, **characterized**
- **in that** two structurally identical pairs of restrictor devices are provided, each pair comprising two restrictor devices, that is to say a total of four restrictor devices (D1, D2, D3, D4) which in each case have axially movable pistons (3, 32, 33, ...), it being possible to control in each case one restrictor device (D1 or D2) of a pair (D1, D3 or D2, D4) by means of a restrictor needle (9, 92) in a restrictor opening (8, 82), and its piston (3, 32) forming a pressure space (5) with a stop face (60, 61) in a housing bore (1),
and the piston (33) of a second restrictor device (D3) which belongs to the pair of restrictor devices forming a further pressure space (53) with its housing (G), which further pressure space (53) is connected hydraulically via a line (1_3) to the pressure space (5) of the first restrictor device (D1) of this pair,
- and **in that** in each case one restrictor device (D1 or D3 or D2 or D4) of each pair (D1, D3 and D2, D4) has a pilot restrictor bore (12) which leads from end face to end face of the piston (3) and is arranged in such a way that its bore opening which faces an inflow channel (14) is open in every piston position, while its other bore opening is closed when the piston (3) is moved against the stop face (60).

3. Control device according to Claim 1 or 2, **characterized in that** the stop face (60) is part of a cover (D) for the housing bore (1).

4. Control device according to Claim 1 or 2, **characterized in that** the stop face (60) is part of a disc (6) in which the restrictor opening (8) is situated.

5. Control device according to one of the preceding claims, **characterized in that** the pressure space (5, 52, 53, ...) which is arranged between the piston (3, 32, 33, ...) and the stop face (60) contains a spring (11), by means of which the piston (3, 32, 33, ...) is displaced into the closing position of the controllable restrictor (D1, D2, D3, ...).

6. Control device according to Claim 1 or 2, **characterized in that** the piston (3) bears a sealing element (4) on its circumference having the largest diameter, which sealing element (4) at the same time acts as the bearing of the piston in the housing bore (1).

7. Control device according to Claim 1 or 2, **characterized in that** the restrictor needle (9) can be moved into the restrictor opening (8) by an actuating force which can be applied from outside.

8. Control device according to one of the preceding claims, **characterized in that** the control device operates according to the principle of the open centre.

## Revendications

1. Dispositif de commande pour le mouvement continu d'un servomoteur hydraulique (27), comprenant les caractéristiques suivantes :
a) dans un chemin d'écoulement hydraulique entre une pompe (P) et un réservoir (T) sont prévus en série deux dispositif d'étranglement (D1, D4) entre lesquels part une conduite hydraulique (LA) qui conduit à la chambre de travail (a) du servomoteur,
b) l'un des dispositif d'étranglement se compose d'un papillon commandable (D1) avec un piston (3) dans un alésage du carter (1), qui porte d'un côté une tête de soupape qui limite une fente annulaire (17) entre un canal d'entrée (14) et un canal de sortie (13),
c) la chute de pression au niveau de la fente annulaire (17) peut être commandée en continu au moyen d'une aiguille de papillon (9) déplaçable axialement dans une ouverture de papillon (8), qui est disposée de l'autre côté du piston (12) dans un chemin de commande hydraulique,
d) le chemin de commande s'étend depuis le canal d'entrée (14) à travers l'ouverture de papillon (8) jusqu'au réservoir (T), où il est guidé par un alésage pilote (12) dans le piston (3) et à travers une chambre de pression (5) qui est disposée entre le piston (3) et l'ouverture de papillon (8),
**caractérisé en ce qu'**
une extrémité de l'alésage pilote (12) est disposée du côté du piston (3) voisin de la fente annulaire (17) dans la région du canal d'entrée (14) de telle sorte qu'elle reste ouverte même lorsque la fente annulaire (17) est fermée, et
**en ce que** l'autre extrémité de l'alésage pilote (12) de l'autre côté du piston (3) est disposée où le piston (3) bute contre une surface de butée (60) lors de l'ouverture complète du papillon commandable (D1) et ferme ainsi automatiquement cette autre extrémité de l'alésage pilote (12).

2. Dispositif de commande selon la revendication 1, **caractérisé en ce que**
- deux paires de construction identique de dispositifs d'étranglement sont prévues, chaque paire se composant de deux dispositifs d'étranglement, donc au total quatre dispositifs d'étranglement (D1, D2, D3, D4), qui présentent chacun des pistons déplaçables axialement (3, 32, 33, ...), un dispositif d'étranglement (D1 respectivement D2) d'une paire (D1, D3, respectivement D2, D4) pouvant être commandé à chaque fois au moyen d'une aiguille de papillon (9, 92) dans une ouverture de papillon (8, 82) et son piston (3, 32) formant avec une surface de butée (60, 61) dans un alésage du carter (1) une chambre de pression (5)
et où le piston (33) d'un deuxième dispositif d'étranglement (D3) appartenant à la paire de dispositifs d'étranglement forme avec son carter (G) une autre chambre de pression (53), qui est en liaison hydraulique avec la chambre de pression (5) du premier dispositif d'étranglement (D1) de cette paire, par le biais d'une conduite (1_3),
- et **en ce qu'**un dispositif d'étranglement (D1 ou D3, respectivement D2 ou D4) de chaque paire (D1, D3, respectivement D2, D4) présente un alésage de pré-étranglement (12) conduisant d'une face frontale à l'autre du piston (3), lequel est disposé de telle sorte que son ouverture d'alésage tournée vers un canal d'entrée (14) soit ouverte dans chaque position du piston tandis que son autre ouverture d'alésage est fermée lorsque le piston (3) est déplacé contre la surface de butée (60).

3. Dispositif de commande selon la revendication 1 ou 2, **caractérisé en ce que** la surface de butée (60) fait partie d'un couvercle (D) pour l'alésage du carter (1).

4. Dispositif de commande selon la revendication 1 ou 2, **caractérisé en ce que** la surface de butée (60) fait partie d'un disque (6) dans lequel se trouve l'ouverture de papillon (8).

5. Dispositif de commande selon l'une quelconque des revendications précédentes, **caractérisé en ce que** la chambre de pression (5, 52, 53, ...) qui est disposée entre le piston (3, 32, 33, ...) et la surface de butée (60) contient un ressort (11) qui pousse le piston (3, 32, 33, ...) dans la position de fermeture du papillon commandable (D1, D2, D3 , ...) .

6. Dispositif de commande selon la revendication 1 ou 2, **caractérisé en ce que** le piston (3) porte sur son pourtour de grand diamètre un élément d'étanchéité (4) qui est simultanément utilisé comme support du piston dans l'alésage du carter (1) .

7. Dispositif de commande selon la revendication 1 ou 2, **caractérisé en ce que** l'aiguille de papillon (9) peut être déplacée dans l'ouverture de papillon (8) par une force de commande pouvant être appliquée de l'extérieur.

8. Dispositif de commande selon l'une quelconque des revendications précédentes, **caractérisé en ce que** le dispositif de commande fonctionne selon le principe du milieu ouvert.
